# FASCICULE DE BREVET EUROPEEN

(11) **EP 0 911 477 B1**
(45) Date de publication et mention de la délivrance du brevet: **12.05.2004**
(21) Numéro de dépôt: 98402615.3
(22) Date de dépôt: 20.10.1998
(51) Int. Cl.: E06B 3/36, E05D 7/08

(54) **Huisserie de porte, fenêtre ou analogue, à articulation cachée**
Tür- oder Fenster- oder analoger Rahmen mit verdecktem Scharniergelenk
Door, window or similar frame with hidden pivot

(30) Priorité: 23.10.1997 FR 9713310
(43) Date de publication de la demande: 28.04.1999
(73) Titulaire: TECHNAL, 31037 Toulouse Cedex (FR)
(72) Inventeur: Lourenco, Jean-Louis, 31270 Frouzins (FR); Souquet, Thierry, 31330 Grenade (FR)
(74) Mandataire: Desaix, Anne

(56) Documents cités:
- EP-A- 0 016 932
- FR-A- 2 013 862
- FR-A- 2 722 234
- NL-C- 67 028
- US-A- 3 365 747
- US-A- 5 016 949

## Description

La présente invention est relative à une huisserie de porte ou fenêtre à ouvrant pivotant par rapport à un châssis de dormant fixe, comportant une articulation cachée, permettant un débattement de l'ouvrant de 180° vis-à-vis de ce dormant.

Les huisseries classiques connues dans la technique à ce jour, sont généralement équipées d'organes de pivotement de l'ouvrant mobile par rapport au dormant fixe, du genre paumelles, gonds, charnières..., montés entre le dormant et l'ouvrant pour permettre l'ouverture ou la fermeture de celui-ci.

Le document FR - A 2722234 décrit un châssis d'ouvrant formé avec une gorge de réception d'un pivot dans une aile de recouvrement intérieure, et ne permettant pas un débattement à 180° de l'ouvrant.

Le document EP - A - 0016932 décrit un panneau pivotant comportant un profilé d'articulation prolongé latéralement par un élément cylindrique de réception d'un pivot, cet élément cylindrique étant formé en saillie sur le panneau pour permettre une rotation du panneau de près de 180°.

On connaît également des systèmes à pivot vertical, porté par le seuil ou une traverse du dormant, coopérant avec une gâche ou similaire fixée sur l'ouvrant, ou encore des pentures à bras multiples, se dépliant lors des mouvements relatifs de l'ouvrant vis-à-vis du dormant.

Or, toutes ces solutions présentent des inconvénients, parmi lesquels on peut souligner leur encombrement notable et surtout la nécessité d'usiner le châssis de l'ouvrant pour y fixer des gonds ou les paumelles de l'articulation, la présence de ces accessoires, qui sont rapportés et fixés extérieurement à la fois sur le dormant et l'ouvrant, empêchant une ouverture de 180° de ce dernier.

Par ailleurs, l'esthétique de l'huisserie, du fait du caractère apparent de ces accessoires, est médiocre, et son prix de revient élevé en raison de la réalisation séparée de ces accessoires et des contraintes dues à leur montage.

La présente invention a pour objet une huisserie de porte ou de fenêtre qui pallie ces inconvénients, en permettant de supprimer les paumelles à articulation traditionnelles en améliorant son aspect extérieur, d'autoriser un débattement à 180° de l'ouvrant par rapport au dormant dégageant totalement l'ouverture de celui-ci, et enfin d'assurer un montage et un démontage aisé de ces deux parties de l'huisserie.

A cet effet, l'huisserie considérée, comportant un châssis de dormant fixe et un châssis d'ouvrant pivotant par rapport à ce dormant, ces deux châssis étant constitués chacun de profilés métalliques à section générale en L, délimitant des cadres fermés sur eux-mêmes, chaque cadre comprenant deux montants latéraux parallèles et verticaux, réunis par deux traverses horizontales, les montants et les traverses étant de préférence assemblés mutuellement dans les angles du cadre à coupe d'onglet par des équerres de liaison engagées dans des logements de réception prévus dans chaque profilé, le profilé métallique qui constitue un des deux montants latéraux du châssis de l'ouvrant, présentant une largeur supérieure à celle des profilés formant les traverses horizontales, est caractérisée en ce que pour que l'articulation soit invisible et permette un débattement de l'ouvrant sur 180°, ce profilé métallique est prolongé vers l'extérieur du cadre de l'ouvrant, à l'intérieur de sa paroi externe longitudinale, par un élément de forme cylindrique, venu de fabrication avec le profilé et ménagé le long de l'arête externe de celui-ci, cet élément étant prévu pour recevoir dans l'angle du cadre du châssis de l'ouvrant, un moyen de pivotement du genre axe, pivot, rotule, fiche ou similaire, porté par une de traverses parallèles du châssis du dormant, le profilé métallique étant découpé au droit de la traverse horizontale du châssis de l'ouvrant, dans le prolongement de la traverse du châssis du dormant, pour libérer l'accès du moyen de pivotement à l'élément de forme cylindrique et son engagement dans celui-ci.

L'utilisation de profilés métalliques de largeurs différentes pour constituer respectivement le montant latéral du cadre comportant l'élément de forme cylindrique d'une part, les traverses horizontales de ce même cadre d'autre part, permet en particulier de ne pas obturer cet élément lors de l'assemblage des profilés, la découpe du montant autorisant l'accès direct à cet élément pour y monter le moyen de pivotement, fixé sur la traverse du dormant et autour duquel tourne l'ouvrant.

Cette disposition permet d'ailleurs à l'ouvrant, du fait de la position décalée de l'élément de forme cylindrique, de pivoter de 180°, sans buter sur les profilés du dormant. D'autres caractéristiques d'une huisserie de porte, fenêtre ou analogue, établie conformément à l'invention, apparaîtront à travers la description qui suit d'un exemple de réalisation, donné à titre indicatif et non limitatif, en référence aux dessins annexés sur lesquels :
- La Figure 1 est une vue schématique de face d'une huisserie de fenêtre selon l'invention.
- La Figure 2 est une vue de dessus de l'huisserie de la Figure 1.
- La Figure 3 est une vue en perspective éclatée et en coupe partielle, permettant de mieux voir la structure des profilés constituant le cadre du châssis de l'ouvrant.
- Les Figures 4 et 5 sont des vues en coupe transversale, à plus grande échelle, de l'huisserie considérée, sur lesquelles le châssis de l'ouvrant est respectivement représenté en position de fermeture de la porte ou fenêtre (Figure 4), et en position d'ouverture (Figure 5).

Sur les Figures 1 et 2, la référence 1 désigne schématiquement de façon générale un châssis d'ouvrant mobile, propre à pivoter par rapport à un châssis fixe ou dormant 2 (représenté seulement sur la Figure 2), l'ensemble constituant une huisserie de porte ou fenêtre.

Le châssis d'ouvrant 1 forme un cadre réalisé à l'aide de profilés métalliques 3, constituant notamment deux traverses horizontales, respectivement supérieure 4 et inférieure 5 d'une part, deux montants verticaux 6 et 7, le montant 7 qui porte les moyens de pivotement 8 de l'ouvrant présentant, comme exposé plus en détail ci-après, une largeur légèrement supérieure à celle de l'autre montant vertical 6 de manière à permettre, conformément à l'invention, le montage des moyens 8.

Les profilés métalliques 3 à 7, à section générale en L, sont, de façon en elle-même classique en matière de menuiserie métallique, découpés, de préférence à 45° dans les angles du châssis 1 selon une ligne dite à coupe d'onglet permettant d'accommoder les changements de direction d'un profilé à l'autre selon les quatre côtés de ce châssis. En outre, l'assemblage des profilés est réalisé dans ces angles à l'aide d'équerres de liaison 9, dont les branches sont engagées à force ou autrement immobilisées dans des logements appropriés tels que 10 (Figure 3) de ces profilés.

Les profilés comportent par ailleurs un retour plan 11, délimitant le fond d'une feuillure ouverte dans le cadre du châssis 1, où peut être notamment mis en place un panneau central 12, vitré ou non, ce panneau, qui vient s'appliquer contre un joint (non représenté), monté dans une rainure 13 prévue dans le retour 11, étant ensuite convenablement centré et calé dans sa feuillure par des moyens usuels, puis maintenu en place dans le cadre du côté opposé des profilés.

Selon l'invention, pour éviter le montage entre les châssis 1 et 2 de paumelles d'articulation traditionnelles, visibles de l'extérieur et qui exigent un usinage pour leur fixation sur ces châssis, on prévoit que le profilé 7, qui constitue le montant vertical du châssis 1, destiné à supporter les moyens d'articulation 8, présente une largeur plus importante que celle des autres profilés, en particulier du profilé 5 qui constitue la traverse basse du châssis, comme représenté sur la Figure 3.

Le profilé 7 de ce montant comprend notamment, venu de fabrication celui-ci, généralement réalisé par filage ou extrusion, un élément de forme cylindrique 14, ménagé selon l'arête externe de ce profilé.

Lors de l'assemblage des deux profilés 5 et 7 pour constituer le cadre du châssis 1 dans l'angle correspondant, ces profilés étant aboutés au même niveau dans la partie du profilé qui délimite la feuillure interne du cadre, il en résulte que le profilé 7, plus large que le profilé 5, dépasse partiellement le bord opposé de celui-ci, l'extrémité débordante 15 étant découpée dans le prolongement de la partie inférieure du profilé 5, la partie plane et découpée 17 du profilé 7 étant ainsi disposée dans le prolongement de cette dernière.

La découpe du profilé 7 dégage ainsi, dans l'élément de forme cylindrique 14, une ouverture circulaire 18, à travers laquelle peut s'introduire le moyen de pivotement 8, lequel est avantageusement constitué par un pivot 19 coiffé d'une bague 20 facilitant la libre rotation relative du profilé 7 et par suite du châssis 1 auquel il appartient autour de ce pivot. Celui-ci comporte un prolongement 21, séparé du pivot 19 par une rondelle d'arrêt 22, ce prolongement 21 étant adapté à s'engager dans un alésage de réception prévu dans la traverse du châssis du dormant 2, qui s'étend parallèlement à la traverse 5 de l'ouvrant.

Un pivot similaire est bien entendu prévu à l'extrémité opposée du profilé 7, au droit de la traverse supérieure 4, le pivot correspondant étant disposé dans l'élément de forme cylindrique du profilé, dans le prolongement axial du pivot 19.

Selon un aspect particulier de l'invention, l'huisserie est caractérisée en ce que le moyen de pivotement 8 du châssis de l'ouvrant 1 est constitué par un pivot 19 sur lequel est montée une bague de rotation 20 engagée dans l'élément de forme cylindrique 14, ce pivot comportant une collerette d'arrêt 22 vis-à-vis de la traverse correspondante du châssis du dormant 2.

Les Figures 4 et 5 illustrent en coupe transversale le châssis d'ouvrant 1 monté pivotant vis-à-vis du châssis du dormant 2 autour du pivot 19 porté par le châssis du dormant 2 et engagé dans l'élément de forme cylindrique 14 ménagé dans le profilé 7, ces figures montrant l'ouvrant en position de fermeture du cadre du dormant (Figure 4) ou en position d'ouverture (Figure 5) , le dispositif de l'invention permettant une rotation de l'ouvrant de 180° autour de ce pivot.

On réalise ainsi un dispositif d'huisserie métallique de conception très simple, dont la fabrication est peu onéreuse, exigeant seulement une légère modification du profil de la filière d'extrusion d'un des profilés constituant le cadre du châssis de l'ouvrant et une découpe de l'extrémité inférieure de ce profilé pour dégager l'élément de forme cylindrique et permettre au pivot autour duquel s'effectue la rotation de l'ouvrant de s'y introduire.

L'ensemble est facile à monter et d'un entretien minimal, ce qui se traduit par un avantage sensible sur le prix de revient de l'huisserie.

Bien entendu, il va de soi que l'invention ne se limite pas à l'exemple de réalisation plus spécialement décrit ci-dessus en référence aux dessins annexés ; elle en embrasse au contraire toutes les variantes.

## Revendications

1. Huisserie de fenêtre, porte ou analogue, à articulation cachée, comportant un châssis de dormant fixe (2) et un châssis d'ouvrant (1) pivotant par rapport à ce dormant, ces deux châssis étant constitués chacun de profilés métalliques (4-7) à section générale en L, délimitant des cadres fermés sur eux-mêmes, chaque cadre comprenant deux montants latéraux parallèles et verticaux (4, 7), réunis par deux traverses horizontales (4, 5), les montants et les traverses étant de préférence assemblés mutuellement dans les angles du cadre à coupe d'onglet par des équerres de liaison (9) engagées dans des logements de réception (10) prévus dans chaque profilé, le profilé métallique (7) qui constitue un des deux montants latéraux du châssis (1) de l'ouvrant, présentant une largeur supérieure à celle des profilés (4, 5) formant les traverses horizontales, **caractérisée en ce que**, pour que l'articulation soit invisible et permette un débattement de l'ouvrant sur 180°, ce profilé métallique (7) est prolongé vers l'extérieur du cadre de l'ouvrant, à l'intérieur de sa paroi externe longitudinale, par un élément de forme cylindrique (14), venu de fabrication avec le profilé et ménagé le long de l'arrête externe de celui-ci, cet élément étant prévu pour recevoir dans l'angle du cadre du châssis de l'ouvrant (1), un moyen de pivotement (8) du genre axe, pivot, rotule, fiche ou similaire, porté par une des traverses parallèles du châssis du dormant (2), le profilé métallique (7) étant découpé au droit de la traverse horizontale (4, 5) du châssis de l'ouvrant, dans le prolongement de la traverse du châssis du dormant (2), pour libérer l'accès du moyen de pivotement (8) à l'élément de forme cylindrique (14) et son engagement dans celui-ci.

2. Huisserie selon la revendication 1, **caractérisée en ce que** le moyen de pivotement (8) du châssis de l'ouvrant (1) est constitué par un pivot (19) sur lequel et monté une bague de rotation (20) engagée dans l'élément de forme cylindrique (14), ce pivot comportant une collerette d'arrêt (22) vis-à-vis de la traverse correspondante du châssis dormant (2).

## Claims

1. A door, window frame or the like with hidden pivot, comprising a fixed frame (2) and an opening frame (1) pivoting in relation to this fixed frame, each of both frames being constituted of metallic sections (4-7) with general L-shape section, delimiting frames closed over themselves, each frame comprising two parallel and vertical side posts (4, 7) united by two horizontal transoms (4, 5), the posts and transoms preferably being mutually assembled at the mitre-cut frame corners by connecting corner (9) introduced into receiving housings (10) provided in each section, the metallic section (7) which constitutes one of the two side posts of the opening frame (1), being wider than that of the sections (4, 5) forming the horizontal transoms, **characterized in that**, so that the pivot is invisible and enables movement of 180° of the opening frame, this metallic section (7) is extended towards the exterior of the opening frame, within its longitudinal outer wall, by a cylindrical-shaped element (14), fabricated together with the section and disposed along the outer edge of the latter, this element being designed to receive in the corner of the opening frame (1), means of pivoting (8) of type axis, pivot, ball pivot, hinge or similar borne by one of the parallel transoms of the fixed frame (2), the metallic section (7) being cut in the way of the horizontal transom (4, 5) of the opening frame, as a continuation of the fixed frame transom (2) to free access of the means of pivoting (8) for the cylindrical-shaped element (14) and its insertion into the latter.

2. A frame according to claim 1, **characterized in that** the means of pivoting (8) of the opening frame (1) is consituted of a pivot (19) on which is fitted a rotation ring (20) introduced into the cylindrical-shaped element (14), this pivot comprising a stop flange ring in relation to the corresponding transom of the fixed frame (2).

## Patentansprüche

1. Fensterfutter, Türfutter oder ähnlich, mit verdecktem Gelenk, das ein feststehendes Flügelgestell (2) und ein in bezug auf dieses Flügelgestell schwenkbares Flügelgestell (1) umfasst, wobei diese zwei Gestelle jeweils aus Metallprofilen (4 - 7) mit einem wesentlich L-förmigen Querschnitt bestehen, welche in sich geschlossene Rahmen abgrenzen, wobei jeder Rahmen zwei seitliche parallele und senkrechte über zwei waagerechte Querträger (4, 5) verbundene Schenkel (4, 7) umfasst, wobei die Schenkel und die Querträger vorzugsweise in den Rahmenecken mit Gehrungsschnitt über Verbindungswinkel (9) miteinander verbunden sind, welche in in jedem Profil vorgesehenen Aufnahmen (10) eingeführt werden, wobei das Metallprofil (7) das einen der zwei seitlichen Gestellschenkel (1) des schwenkbaren Flügels bildet eine größere Breite als die der die waagerechten Querträger bildenden Profile aufweist, **dadurch gekennzeichnet, dass** um das Gelenk derart zu gestalten, dass es unsichtbar ist und eine senkrechte Flügelbewegung von 180° ermöglicht, sich dieses Metallprofil (7) über die Außenseite des schwenkbaren Flügels, innerhalb seiner länglichen Außenwand durch ein zylindrisches Element (14) verlängert, das gleichzeitig zu dem Profil hergestellt und sich entlang dessen Aussenkante angeordnet ist, wobei dieses Element vorgesehen ist, um in der Ecke des Gestellrahmens des schwenkbaren Flügels (1) ein Schwenkmittel (8) der Art einer Achse, eines Drehzapfens, eines Kippzapfens, eines Steckers oder ähnlich aufzunehmen, das von einem der parallelen Querträger des feststehenden Fenstergestells (2) getragen ist, wobei das Metallprofil (7) geradlinig zu dem waagerechten Querträger (4, 5) des schwenkbaren Flügelgestells, in der Verlängerung des Querträgers des feststehenden Flügelgestells (2) abgestanzt ist, um den Zugang des Schwenkmittels (8) zu dem zylindrischen Element (14), sowie dessen Einführung in dieses freizugeben.

2. Futter nach Anspruch 1, **dadurch gekennzeichnet, dass** das Schwenkmittel (8) des schwenkbaren Flügelgestells (1) aus einem Drehzapfen (19) besteht, auf welchem ein in das zylindrische Element (14) eingeführter Drehring (20) montiert ist, wobei dieser Drehzapfen gegenüber von dem entsprechenden Querträger des feststehenden Flügelgestell (2) einen Sperrkragen (22) aufweist.
